# FASCICULE DE BREVET EUROPEEN

(11) **EP 0 301 986 B1**
(45) Date de publication et mention de la délivrance du brevet: **15.01.1992**
(21) Numéro de dépôt: 88420271.4
(22) Date de dépôt: 29.07.1988
(51) Int. Cl.: B65D 47/12

(54) **Bec verseur orienté pour un récipient à goulot**
Orientierte Ausgiesstülle für Behälter mit Hälsen
Orientated pouring spout for containers with a neck

(30) Priorité: 30.07.1987 FR 8711027
(43) Date de publication de la demande: 01.02.1989
(73) Titulaire: SOCIETE NOUVELLE DE BOUCHONS PLASTIQUES S.N.B.P., F-69480 Anse (FR)
(72) Inventeur: Salmon, Pierre Les Granges d'en Haut, F-69380 Lozanne (FR); Racine, Jean-Patrice, FR-01390 Saint André de Corcy (FR)
(74) Mandataire: Karmin, Roger

(56) Documents cités:
- EP-A- 0 217 114
- DE-A- 3 313 256
- FR-A- 2 512 421
- GB-A- 2 168 958
- US-A- 3 361 307

## Description

La présente invention a trait à des perfectionnements apportés aux becs verseurs associés à un récipient muni éventuellement d'une poignée.

On sait que pour des raisons de diminution d'encombrement, on réalise à l'heure actuelle les becs verseurs non plus à l'extérieur des récipients, mais à l'intérieur. Lorsque les récipients en question comportent une poignée de préhension, il est bien entendu nécessaire que le bec verseur soit orienté de manière que le déversement s'effectue de manière obligée en face de la poignée.

On connaît par le document FR-A-2512421 la combinaison d'un verseur, d'un obturateur et d'un flacon à goulot. L'obturateur est vissé sur le verseur dont l'espace interne comporte des ergots propres à coopérer avec des rainures axiales du goulot du flacon. L'espace interne du verseur est pourvu d'un jonc propre à s'encliqueter dans une gorge du goulot.

Dans ce document, il n'existe aucun moyen d'orientation automatique du verseur puisque celui-ci ne présente pas de bec et n'a donc pas à être placé dans une orientation prédéterminée. Le verseur est orienté par la coopération de ses nervures longitudinales avec les rainures axiales du goulot, mais il est nécessaire d'orienter préalablement l'ensemble verseur-obturateur pour les engager par déplacement axial par rapport au goulot.

Le brevet US-A-3361307 montre un verseur encliqueté sur l'extrémité du goulot d'un flacon et recouvert d'un obturateur qui se visse sur ledit goulot. Il n'existe dans ce document aucune coopération entre le verseur et l'obturateur. Dans ce brevet, le verseur n'a pas à être orienté puisqu'il ne présente pas de bec.

Aucun de ces documents n'envisage le problème d'amener automatiquement un bec verseur dans une orientation particulière, par exemple correspondant à la direction de la poignée du récipient.

Les perfectionnements qui font l'objet de la présente invention visent à permettre la réalisation de la combinaison d'un bec verseur, d'un récipient à goulot et d'un obturateur qui permette l'orientation automatique du bec et du bouchon dans le goulot à l'orientation désirée.

A cet effet, l'obturateur comprend un cran prévu sur la face interne d'une jupe qui entoure le taraudage, tandis que le col du récipient comporte un redan positionné de manière que sa face active soit en contact avec le cran lorsque l'obturateur est vissé à fond sur le verseur, la nervure s'engageant dans la rainure et le jonc s'introduisant dans la gorge.

Pour mettre en place le bec verseur par rapport au récipient, on commence par visser à fond l'obturateur sur ledit bec verseur de manière que ces deux éléments se trouvent angulairement fixes l'un par rapport à l'autre, puis on engage axialement l'ensemble autour du goulot pour le faire tourner ensuite jusqu'à ce que la nervure du verseur vienne s'engager dans la rainure axiale du goulot et que le cran se trouve juste devant la face active du redan, enfin l'on fait subir une translation axiale à l'ensemble bec verseur-bouchon en direction du récipient jusqu'à ce que le jonc du goulot vienne s'encliqueter élastiquement dans la gorge du verseur.

On résoud ainsi le problème posé de manière simple et efficace.

Pour rendre l'ensemble non dévissable par un jeune enfant, on prévoit de ménager sur la face intérieure de la jupe de l'obturateur au moins un cran propre à venir coopérer avec un redan réalisé sur le récipient à la base de son goulot. Pour dégager le cran par rapport au redan, il suffit d'appuyer sur la jupe suivant un diamètre perpendiculaire à celui contenant le redan, la déformation de cette jupe entraînant le désengagement du cran. Pour faciliter les choses, les zones du récipient situées de part et d'autre de son diamètre orienté à 90° par rapport à son redan sont aplaties en vue d'augmenter les possibilités de déformation de la jupe de l'obturateur.

Le dessin annexé, donné à titre d'exemple, permettra de mieux comprendre l'invention, les caractéristiques qu'elle présente et les avantages qu'elle est susceptible de procurer:
Fig. 1 est une vue éclatée avec coupe et arrachement des éléments composant la combinaison suivant l'invention.
Fig. 2 illustre la manière dont le verseur et l'obturateur sont assemblés préalablement à leur association au goulot du récipient.
Fig. 3 illustre la première phase de mise en place de l'ensemble verseur-obturateur sur le goulot du récipient.
Fig. 4 est une coupe suivant IV-IV (fig. 3).
Fig. 5 et 6 illustrent les deux phases ultérieures de mise en place de l'ensemble de fig. 2 par rapport au goulot du récipient.
Fig. 7 est une vue semblable à celle de fig. 4, mais correspondant à la position angulaire finale de l'ensemble bec verseur-obturateur par rapport au goulot.

En fig. 1, on a illustré les trois éléments de la combinaison suivant l'invention, qui comprend tout d'abord un récipient 1 muni d'un goulot lisse 10, un bec verseur 2 et un obturateur 3.

Le goulot 10 se termine par un bourrelet 11 légèrement tronconique en direction du bas et qui détermine avec le reste du goulot une gorge 12. Le goulot comporte encore une rainure axiale 13 qui avantageusement ne débouche pas dans la gorge 12. On observe que le col 14 du récipient à partir duquel s'étend le goulot 10 est pourvu d'au moins un redan 15, dont le rôle sera mieux expliqué plus loin. Sur un diamètre perpendiculaire à celui qui renferme le redan 15, le col 14 comporte deux aplatissements 16. Le récipient 1 comporte encore une poignée 17 située sur le même diamètre que la rainure 13.

Le verseur 2 comprend un manchon tubulaire 20 dont l'une des extrémités est associée à une couronne 21 à partir de laquelle s'étend le bec verseur proprement dit 22. La face extérieure du manchon 20 est pourvue d'un filetage 23 issu de l'extrémité dudit manchon correspondant à la couronne 21. La face intérieure du manchon est pourvue d'une nervure longitudinale 24 disposée dans la partie basse de cette face, tandis que sa partie haute est munie d'un jonc annulaire 25.

L'obturateur 3 comporte à la manière connue une cheminée intérieure taraudée 31 issue de son fond 32, ladite cheminée étant entourée par une jupe 33. La face intérieure de celle-ci est pourvue d'un cran axial 34 s'étendant jusqu'à son arête libre.

Le montage s'effectue de la manière suivante:

On commence par visser la cheminée 31 de l'obturateur 3 sur le filetage 23 du bec verseur 2 jusqu'à ce que la couronne 21 de ce dernier vienne buter contre le fond 32 de l'obturateur (fig. 2). De cette manière, les deux éléments 2 et 3 sont angulairement fixes et forment un ensemble.

Au moyen d'une tête de mise en place, non représentée, l'ensemble 2, 3 est amené au-dessus du goulot 10 du récipient 1 et le manchon 20 du verseur est engagé autour du goulot. On observe qu'alors la nervure 24 bute contre le goulot 10, ce qui déforme élastiquement ledit manchon (fig. 3) vers l'extérieur. L'enfoncement s'effectue jusqu'à ce que la nervure 24 soit disposée complètement sur le goulot 10 du récipient 1. Puis on fait subir une rotation à l'ensemble 2-3, de telle sorte qu'alors la nervure 24 vient tomber dans la rainure 13 du goulot (fig. 4).

On fait enfin subir une translation à l'ensemble 2-3 en direction du bas jusqu'à ce que le jonc 25 du verseur 2 vienne s'encliqueter élastiquement dans la gorge 12 du goulot 10 (fig. 6).

Le début du filetage 23 du verseur 2 est disposé, afin qu'une fois le verseur assujetti à l'obturateur 3, ladite nervure 24, qui est ménagée en face de la zone de déversement du bec 22, se trouve par exemple sur un diamètre perpendiculaire à celui contenant le cran 34 de l'obturateur 3. Autrement dit, l'angle au centre formé par la nervure 24 et le cran 34 de l'obturateur 3 est avantageusement de 90° (fig. 4), mais il pourrait être quelconque, à condition que l'emplacement du redan 15 soit déterminé en correspondance.

Comme la rainure 13 du goulot 10 du récipient 1 se trouve en face de sa poignée 17, on est assuré que le bec verseur soit en face de ladite poignée lorsque la nervure 24 vient s'engager dans la rainure 13. A ce moment, le cran 34 vient se positionner juste devant la face active 15a du redan 15 qui est disposé angulairement à cet effet sur le col 14 du récipient 1 par rapport à sa rainure 13. Dans le cas illustré, ladite face est située dans un plan perpendiculaire au diamètre moyen de la rainure 13 et de la poignée 17.

On observe en fig. 7 que pour dégager le cran 34 du redan 7 en vue de dévisser l'obturateur 3 par rapport au verseur 2 qui est maintenant assujetti axialement et en rotation par rapport au goulot 10, il suffit d'appuyer sur les deux zones de la jupe 33 situées sur un diamètre perpendiculaire à celui contenant le cran 34 pour que celui-ci s'éloigne du redan et assure un dévissage aisé.

Dans un mode d'exécution préféré, le verseur 2 est prévu en une matière souple (polyéthylène par exemple), tandis que l'obturateur 3 est réalisé en une matière plastique élastique semi-rigide telle que le polypropylène. Le récipient 1 quant à lui peut être réalisé en une matière appropriée et en particulier en polyéthylène en vue d'une fabrication par injection ou extrusion-soufflage.

## Revendications

1. Combinaison d'un bec verseur (2), d'un obturateur vissé (3) et d'un récipient (1) à goulot (10), la face extérieure du manchon (20) du bec verseur (2) comportant un filetage (23) qui se visse à fond dans le taraudage (31) de l'obturateur (3) tandis que la face intérieure dudit manchon (20) qui coopère avec le goulot (10) est pourvue d'une part d'une nervure longitudinale (24) et d'autre part d'un jonc périphérique (25) disposé au voisinage du haut de ce manchon, le goulot (10) du récipient prévu lisse comportant une rainure axiale (13) et une gorge (12) disposée sur le pourtour de son extrémité libre, caractérisée en ce que l'obturateur (3) comprend un cran (34) prévu sur la face interne d'une jupe (33) qui entoure le taraudage (31), tandis que le col (14) du récipient (1) comporte un redan (15) positionné de manière que sa face active (15a) soit en contact avec le cran (34) lorsque l'obturateur est vissé à fond sur le verseur (2), la nervure (24) s'engageant dans la rainure (13) et le jonc (25) s'introduisant dans la gorge (12) du goulot (10).

2. Combinaison suivant la revendication 1, caractérisée en ce que le début du filetage (23) du verseur (2) est disposé afin qu'une fois l'obturateur (3) vissé à fond sur ce verseur, la rainure (24) qui est ménagée en face de la zone de déversement du bec (22) du verseur (2) soit orienté de telle manière par rapport au cran (34) que ledit bec (22) soit positionné automatiquement par rapport à une poignée (17) du récipient (1) lorsque le cran (34) vient en appui contre la face active (15a) du redan (15).

3. Combinaison suivant la revendication 1, caractérisée en ce que les zones (16) du récipient (1) situées de part et d'autre de son diamètre orienté à 90° par rapport à son redan (15) sont aplaties afin qu'une pression centripète au droit de ces zones sur la jupe (33), prévue élastique, provoque le dégagement vers l'extérieur de son cran (34) par rapport au redan (15).

4. Procédé de mise en place des éléments de la combinaison suivant l'une quelconque des revendications 1 et 2, caractérisé en ce qu'il consiste d'abord à visser à fond l'obturateur (3) sur le verseur (2) puis à engager axialement le manchon (20) du verseur (2) autour du goulot (10) du récipient, à soumettre ensuite ledit ensemble à une rotation jusqu'à ce que la nervure (24) vienne s'engager dans la rainure (13) et que le cran (34) se trouve juste devant la face active (15a) du redan (15) et enfin à déplacer axialement l'ensemble verseur-obturateur (2-3) en direction du récipient pour provoquer l'encliquetage élastique du jonc (25) dans une gorge (12) du goulot (10).

## Patentansprüche

1. Anordnung aus einem Gießer mit Tülle (2), einem Schraubverschluß (3) und einem Behälter (1) mit Hals (10), wobei die äußere Fläche des Stutzens (20) des Gießers (2) mit Tülle ein Außengewinde (23) aufweist, das sich vollständig in das Innengewinde (31) des Verschlusses einschraubt, während die innere Fläche des Stutzens (20), der mit dem Hals (10) zusammenwirkt, einerseits mit einer Längsrippe (24) und andererseits mit einem peripheren Ring (25) versehen ist, der am oberen Ende des Stutzens (20) angeordnet ist und wobei der glatt ausgebildete Hals (10) des Behälters (1) eine axiale Nut (13) und eine Einschnürung (12) aufweist, die am äußeren Umfang seines freien Endes angeordnet ist, **dadurch** **gekennzeichnet**, daß der Verschluß (3) eine Rasterhebung (34) auf der inneren Fläche einer Schürze (33) aufweist, die das Innengewinde (31) umgibt, während der Kragen (14) des Behälters (1) einen Ansatz (15) umfaßt, der derart angeordnet ist, daß seine aktive Fläche (15a) in Kontakt mit der Rasterhebung (34) steht, wenn der Verschluß vollständig auf den Gießer (2) aufgeschraubt ist, wobei die Längsrippe (24) mit der Nut (13) in Eingriff tritt und der Ring (25) in die Einschnürung (12) greift.

2. Anordnung nach Anspruch 1, dadurch gekennzeichnet, daß der Anfang des Außengewindes (23) des Gießers (2) so angeordnet ist, daß, wenn der Verschluß einmal vollständig auf den Gießer (2) geschraubt ist, die Nut (24), die gegenüber der Ausgießzone der Tülle (22) des Gießers (2) vorgesehen ist, derart in bezug auf die Rasterhebung (34) angeordnet ist, daß die Tülle (22) automatisch in bezug auf einen Griff (17) des Behälters (1) positioniert wird, wenn die Rasterhebung sich gegen die aktive Fläche (15a) des Ansatzes (15) abstützt.

3. Anordnung nach Anspruch 1, dadurch gekennzeichnet, daß die sich jeweils diametral gegenüber und in bezug auf den Ansatz (15) in einem Winkel von 90° liegenden Zonen (16) des Behälters (1) abgeflacht sind, damit ein zentripetaler Druck entsprechend diesen Zonen auf die Schürze (33), die elastisch ausgebildet ist, ein Lösen der Rasterhebung (34) nach außen hin in bezug auf den Ansatz (15) hervorruft.

4. Verfahren zum Positionieren der Elemente der Anordnung nach Anspruch 1 oder 2, dadurch gekennzeichnet, daß zuerst der Verschluß (3) vollständig auf den Gießer (2) aufgeschraubt wird, dann axial der Stutzen (20) des Gießers um den Hals (10) herum aufgesetzt wird, diese Anordnung anschließend einer Drehung unterzogen wird, bis die Längsrippe (24) mit der Nut (13) in Eingriff tritt und die Rasterhebung (34) sich direkt vor der aktiven Fläche (15a) des Ansatzes (15) befindet, und endlich die Anordnung Gießer-Verschluß (2-3) axial in Richtung des Gefäßes (1) verschoben wird, um das elastische Einschnappen des Ringes (25) in die Einschnürung des Halses hervorzurufen.

## Claims

1. Combination of a pouring spout (2), a screwed(on) stopper (3) and a container (1) having a neck (10), the exterior face of the sleeve (20) of the pouring spout (2) comprising a thread (23) which is screwed home into the tapping (31) of the stopper (3) while the interior face of the said sleeve (20) which co-operates with the neck (10) is provided, on the one hand, with a longitudinal rib (24) and, on the other hand, with a peripheral keeper ring (25) disposed in the vicinity of the top of this sleeve, the neck (10) of the container being smooth and comprising an axial groove (13) and a throat (12) arranged around the circumference of its free extremity, characterised in that the stopper (3) comprises a catch (34) provided on the internal face of a skirt (33) which surrounds the tapping (31), whilst the neck (14) of the container (1) comprises a step (15) positioned so that its active face (15a) is in contact with the catch (34) when the stopper is screwed home onto the pouring spout (2), the rib (24) engaging into the groove (13) and the keeper ring (25) entering into the throat (12) of the neck (10).

2. Combination according to claim 1, characterised in that the commencement of the thread (23) of the pourer (2) is arranged so that, once the stopper (3) is screwed home over this pourer, the groove (24) which is formed opposite the pouring-out zone of the spout (22) of the pourer (2) is directed in such a way in relation to the catch (34) that the said lip (22) is positioned automatically in relation to a handle (17) of the container (1) when the catch (34) comes to bear against the active face (15a) of the step (15).

3. Combination according to claim 1, characterised in that zones (16) of the container (1) are situated on either side of its diameter directed to 90° in relation to its step (15) and flattened to that a centripetal pressure at right angles to these zones on the skirt (33), which is elastic, causes the disengagement of its catch (34) towards the exterior in relation to the step (15).

4. A method of positioning the components of the combination according to any one of claims 1 and 2, characterised in that it consists first of all in screwing home the stopper (3) over the pourer (2), then in axially engaging the sleeve (20) of the pourer (2) around the neck (10) of the container, in then subjecting the said assembly to a rotation until the rib (24) engages in the groove (13) and the catch (34) finds itself just in front of the active face (15a) of the step (15) and finally in axially displacing the pourer stopper assembly (2-3) in the direction of the container in order to bring about the elastic ratching of the keeper-ring (25) into a throat (12) of the neck (10).
